# FASCICULE DE BREVET EUROPEEN

(11) **EP 2 243 915 B1**
(45) Date de publication et mention de la délivrance du brevet: **16.11.2011**
(21) Numéro de dépôt: 10360019.3
(22) Date de dépôt: 13.04.2010
(51) Int. Cl.: E05F 15/12, H05K 5/02

(54) **Système de motorisation pour ouvrant et utilisation correspondante**
Motorisierungssystem für Öffnungselemente, und entsprechende Anwendung
Motorisation system for a leaf and corresponding use

(30) Priorité: 17.04.2009 FR 0901872
(43) Date de publication de la demande: 27.10.2010
(73) Titulaire: Wimove Sarl, 21110 Genlis (FR)
(72) Inventeur: Iannece, Mario, 21110 Tart le Haut (FR); Schnoebelen, Denis, 25006 Besancon (FR)
(74) Mandataire: Munier, Laurent

(56) Documents cités:
- WO-A-2007/128943
- WO-A-2008/046832

## Description

La présente invention concerne un système de motorisation et son utilisation pour au moins un ouvrant un ouvrant mobile muni d'au moins une paire de paumelles, sur des gonds solidaires des parois d'un ouvrage de bâtiment et jouxtant une ouverture telle que fenêtre, porte fenêtre ou analogue, comportant un moteur, un motoréducteur, logé dans un boîtier cylindrique encastrable enveloppé d'un tamis cylindrique de scellement, une carte électronique de commande avec circuit d'arrêt du moteur pour une utilisation d'un boitier intermédiaire distinct d'un boitier de motorisation d'un ensemble ouvrant pivotant articulé sur des gonds pour l'automatisation du système ouvrant complet, avec échanges de données entre le système et des périphériques externes de toute nature, dont principalement des moyens de commande des fonctions acceptant tout codage ou protocole personnalisé client, comportant un boitier hermétique installé avec un tamis de scellement périphérique standardisé à tous les boitiers pour faire dissipateur thermique encastrable dans un ouvrage de bâtiment, lequel boitier comporte un couvercle d'accès au contenu, lequel contenu est au moins un support de circuits électroniques pour l'alimentation transformée et autocontrôlées, la mise en route, l'apprentissage, la mémorisation des paramétrages de fonctionnement et de sécurité, le fonctionnement de services utilisateurs, le contrôle et l'enregistrement des opérations, le tout constituant un système ouvert et évolutif, dont les commandes peuvent être filaires , ou par ondes de toute nature, constituant en tout un système d'automatisation et dissipateur de chaleur, d'au moins un ouvrant adapté tant en rénovation qu'en construction neuve, apte à autoriser tous types de périphériques et toutes interventions pour quelques raisons qui soient, et apte à être posé et utilisé par toute personne sans connaissances particulières avec avantageusement tous moyens garantissant sa longévité pour un fonctionnement sécurisé. Utilisation pour l'automatisation de la motorisation entre autres de volets de fenêtres, porte-fenêtre, portes ou analogues dans des ouvrages de bâtiments.

On connaît l'état de la technique décrite précédemment par le demandeur dans sa demande PCT/FR2007/051243 **publiée sous le n°** WO2007/128943 A **(D1)** qui décrit un système de motorisation comprenant un boitier de motorisation inédit avec le but de réduire bien des problèmes décrit dans sa demande.

Ce document D1 enseigne un système de motorisation pour au moins un ouvrant, un ouvrant mobile muni d'au moins une paire de paumelles, sur des gonds solidaires des parois d'un ouvrage de bâtiment et jouxtant une ouverture telle que fenêtre, porte-fenêtre ou analogue, comportant un moteur (30), un motoréducteur logé dans un boîtier cylindrique encastrable enveloppé d'un tamis cylindrique de scellement, une carte électronique de commande avec circuit d'arrêt du moteur, ledit système de motorisation comportant un boîtier intermédiaire distinct du boitier moteur pour loger une carte électronique avec des composants d'alimentation du moteur, associée à une carte électronique cumulant les composants de commandes, de paramétrages, de contrpole, de sécurité et de gestion de tous les services et fonctions autonomes ou dirigées nécessaires et suffisants pour leur exécution et le fonctionnement sécurisé du système de motorisation.

Entre autres, son souci était de réduire la panoplie des outillages et des interventions pour la pose du système par un professionnel. Plus particulièrement le problème posé est à l'intérieur de l'ouvrage car nécessitant d'autres outillages que pour la pose extérieure du boitier moteur.

En effet c'est à l'intérieur que doivent être pris en général les fils conducteurs d'alimentation. Ces derniers sont amenés en connexion sur le ou les boitiers moteurs, selon qu'il y a un ou deux vantaux battants motorisés, au travers d'un perçage effectués avec une mèche de diamètre 16mm au travers du mur. Ces mêmes fils se trouvent sur le circuit de la commande manuelle elle aussi encastrée. En sus sur le circuit s'inscrit un module électronique pour diverses fonctions dont l'apprentissage et autres comme indiqué dans l'art antérieur. Ce dernier lui aussi encastré a été conçu pour se loger dans des réservations classiques standardisées connues pour des interrupteurs ou des prises. Ceci avait l'avantage de déjà prendre des outils classiques et de mettre à profit le savoir faire des professionnels.

Pour autant il faut compter pas moins de trois réservations au total et encore le travail pour les saignées d'amenées des fils conducteurs aux diverses connexions.

En rénovation cela est très délicat lorsque les logements sont occupés. Dans les constructions neuves il est toujours opportun de réduire le nombre de saignées et d'encastrement. In fine il est toujours intéressant de réduire le temps d'intervention pour la pose; Il y a réduction des coûts et donc une meilleure compétitivité.

De plus lorsque le système permet des commandes à distance par voie des ondes et peu importe de quelle nature est cette onde émise, cela ne réduit pas le nombre des encastrements.

Sur le plan électronique le système était limité par son protocole propre d'onde qu'il pouvait recevoir. Ceci exclut du marché des professionnels des fermetures ayant leur propre protocole pour la commande de motorisation à distance. En sus la nature des ondes de commandes à distances est variée. Des ondes électromagnétiques aux ondes du spectre lumineux en passant par les ondes sonores, la palette est large et chaque nature d'onde a ses dispositifs électroniques idoines. L'art antérieur se cantonne à un choix d'onde et se trouve limité à ce dernier. Autrement il s'agit pour le fabricant de motorisation de faire autant de modules électroniques que de types d'ondes. Sachant que chaque type d'onde caractérise en son sein les ondes par les
longueurs d'onde, la tâche est rude pour satisfaire le tout en déclinant le module pour chacune des caractéristiques.

Tous les étages électroniques ont été revus à la performance et à la durabilité en vue d'une sécurisation optimale. Des contrôles et procédures ont été améliorés. Les composants sont du commerce, leur combinaison connue à ces effets.

On connaît par le document WO2008/046832A un système avec boitier intermédiaire en base et support de circuit (D2).

Ainsi, l'art antérieur ne permet pas vraiment aux bricoleurs occasionnels ou un tout un chacun d'entreprendre seul la motorisation de ses volets. Or la demande existe bien mais l'art antérieur ne répond pas à cette demande de par une complexité de tâches autant de métiers du bâtiment que de celui d'électricien.

L'invention se veut de résoudre ces problèmes posés en réduisant les travaux de bâtiments à une ou deux opérations de perçage contre quatre précédemment et en rendant le système sécurisé apte à être pris en compte par quiconque envisage d'entreprendre seul de telles motorisations. L'invention veut aussi mettre à profit l'existant en matière de fils conducteurs tout en réduisant encastrement et saignées et outillage.

Les solutions leur but et fonctionnement apparaîtront dans la description qui suit.

L'invention sera mieux comprise à la lecture d'un exemple non limitatif de mise en oeuvre de la présente invention qui va maintenant être décrit au regard des figures annexées :
- - La fig. 1: est une vue en élévation du boitier intermédiaire selon l'invention ;
- - La fig. 2: est une photo d'ensemble des pièces du boitier intermédiaire de la figure 1 ;
- - La fig. 3: représente vu de face avant le boitier intermédiaire ;
- - La fig. 4: représente vus en éclaté les moyens de clampage de la carte électronique ;
- - La fig. 5: représente vue de dessus la carte électronique et des composants du circuit imprimé ;
- - La fig. 6: représente éclatés vus de côté la vis de fixation du clamp, le clamp, et la carte électronique ;
- - La fig. 7: représente le clampage en place sur les composants de puissance ;
- - La fig. 8: représente vus de côté de ¾ les composants de puissance.

L'invention conçoit représenté sur les figures un système de motorisation 1 pour au moins un ouvrant, un ouvrant mobile muni d'au moins une paire de paumelles, sur des gonds solidaires des parois d'un ouvrage de bâtiment et jouxtant une ouverture telle que fenêtre, porte fenêtre ou analogue, comportant un moteur, un motoréducteur, logé dans un boîtier cylindrique encastrable enveloppé d'un tamis cylindrique de scellement, une carte électronique de commande avec circuit d'arrêt du moteur. Ce système de motorisation comporte un boîtier intermédiaire 2 distinct du boîtier moteur pour loger une carte électronique 3 avec des composants d'alimentation 4 du moteur, associée à une carte électronique cumulant les composants 5 de commandes, de paramétrages, de contrôle, de sécurité et de gestion de tous les services et fonctions autonomes ou dirigées, nécessaires et suffisants pour leur exécution et le fonctionnement sécurisé du système de motorisation 1.

Le boitier intermédiaire 2 associe un tamis de scellement 6 périphérique de conformité identique à celui du boîtier moteur comme dissipateur de chaleur pour pérenniser la carte électronique 3 d'alimentation. Le boitier intermédiaire 2 est de diamètre identique à celui du boîtier moteur pour réduire l'outillage, simplifier la pose, autoriser le cas échéant sa juxtaposition avec le boîtier moteur dans une unique lumière d'encastrement de l'ouvrage de bâtiment. A cet effet avec une perforatrice et un unique trépan du diamètre du tamis tout un chacun peut soit loger bout à bout dans un unique encastrement et le boitier moteur et le boitier intermédiaire et en cas de commande manuelle suivi de cette dernière. Préférentiellement le boitier intermédiaire est dirigé vers l'intérieur pour être accessible aisément surtout en cas de volets en façades et en hauteurs.

Le boitier intermédiaire 2 comporte au moins deux gorges 7 longitudinales réalisées dans la paroi externe 8 du boitier intermédiaire 2 pour la réception distinctes des fils d'alimentation en énergie électrique et des moyens filaires de transfert, d'échange de données avec moins un périphérique de commande et ou de contrôle de toutes ou parties des fonctions du moteur. Avantageusement les conducteurs sont protégés par le tamis ; la maintenance comme la pose s'en trouvent grandement facilitées.

Suivant une autre variante de réalisation, l'invention prévoit encore une réalisation dans les gorges 7 de sections circulaires débouchent sur leur longueur, partiellement ou totalement, sur la paroi externe 8, réalisant ainsi une ouverture longitudinale 9 un canal configuré en C 9 de largeur suffisante pour l'insertion un à un et le maintient de fils d'alimentation en énergie électrique et de moyens filaires de transfert, d'échange de données, et en ce que les lèvres 10 du canal en C 9 et l'écartement de leur ouverture forment retenue et chacune de leur section autorise la réception de plusieurs fils et en ce que les gorges 7 sont de longueur 11 inférieure à celle 12 du boîtier 2 pour réaliser à l'arrière du couvercle 14 de boîtier 2, avec une lumière 13 traversant dans l'épaisseur dudit boîtier, un passage de fils et donc un accès dans le boîtier 2 pour permettre leur branchement sur les composants 4, 5 idoines logés sur au moins une carte 3 et ce faisant permettre une solidarisation jointive du couvercle 14 sur le boîtier 2 et un étanchéité améliorée de l'ensemble. Avantageusement la gorge a deux accès un longitudinal en l'absence du tamis et un accès terminal lorsque le tamis est posé. Les conducteurs se posent ou s'enfilent ce qui présente un confort d'installation et de maintenance. Il n'y a plus de risques de coincer ou de détériores des fils et des connections.

L'invention prévoit encore une réalisation dans laquelle le boîtier 2 comporte sur sa paroi interne 15 deux embases 16 longitudinales rapportées ou moulées avec le boîtier 2. Les embases 16 sont quasi diamétralement opposées pour autoriser une largeur maximale d'au moins un support de circuit imprimé 3 séparant le volume du boîtier 2 en au moins deux sections de volumes suffisants n'imposant aucun sens d'assemblage et ou autorisant de loger tous types de composants électroniques 4, 5 idoines à l'alimentation, l'asservissement et les connexions de tous types de périphériques externes par fils ou par ondes de tout genre.

Le boîtier 2 comporte traversant sur son fond 17, une lumière de fixation 18 de la platine d'installation 19 solidarisant la carte 3 sur le dit fond 17 en prenant en étau au moins un composant de puissance d'alimentation 4, générateur de chaleur, pour faire de cet assemblage un dissipateur thermique. Ledit boîtier 2 comporte en outre diamétralement opposé sur sa paroi interne et disposé longitudinalement deux cylindres 20 creux filetés surmoulés avec le boîtier 2, débouchant sur l'ouverture du boîtier sur sa face avant 21 et aptes à recevoir les vis de fixations d'un couvercle 14 de boîtier 2, typiquement, le système de motorisation comporte un boîtier intermédiaire 2 distinct du boîtier moteur dans lequel la platine d'installation 19 solidarisant la carte 3 est conçue avec deux ailes 22, 23 quasi parallèles consécutives solidarisées chacune 22 à l'autre 23 avec l'une de leur extrémité par une aile de liaison 24 de dimension adaptée à la section d'au moins un composant de puissance 4 à clamper sur le fond 17 du boîtier 2. Cette aile de liaison 24 est quasi perpendiculaire aux deux ailes parallèles 22, 23 dont une aile 22 constitue le moyen recevant la vis de fixation 25 sur le fond 17 du boitier 2 sur lequel l'aile 22 s'applique jointivement. La seconde aile 23 comporte un enduit de surface 26 amortisseur de pression et isolant pour ne pas détériorer un quelconque composant 4, 5 soit par effet mécanique soit par conduction électrique. La dite seconde aile 23 pouvant être positionnée non parallèle par rapport à la première 22 lors de la fixation et grâce à la liaison perpendiculaire 24 légèrement élastique et ce suffisamment pour permettre une inclinaison de la seconde aile 23 et réaliser un effort additionnel de solidarisation par contact d'au moins un composant de puissance 4 sur le fond 17 du boîtier 2. En effet, avantageusement, cela assure ainsi au boîtier 2 une bonne dissipation de chaleur. Ce type d'assemblage permet une intervention aisée sur la carte 3 pour son montage dans le boîtier 2 ou pour exemple, de maintenance, par la face avant du boiter 21 en toutes circonstances. Le procédé de solidarisation est réalisé avec une vis 25 de section hexagonale courante, de longueur maximale égale à la profondeur 12 du boitier 2 pour une prise en main et un positionnement aisé lors des interventions de fixation de la platine 19, ou inversement. Son extrémité comporte un filetage 27 adapté à la lumière 18 dudit fond 17 de boitier 2.

Le support de circuit 3 imprimé a une dimension maximale délimitée par l'écartement des embases 16 du boitier 2 les plans d'extrémités internes 21, 17 du boitier, lequel support de composants 3 est un système ouvert et évolutif comportant des moyens de connexion 29 d'alimentation et ou de transfert de données, une mise à la masse, et des composants 4 d'alimentation et de transformation en basse tension auto régulée, des étages électroniques 5 pour l'apprentissage et l'intelligence électronique, le tout aux fins de commande de l'ouvrant en ouverture ou en fermeture ou en entrebâillement, pour le contrôle et l'ordonnancement des déplacements de l'ouvrant, pour la mise en sécurité de l'ouvrant en cas d'obstacles physiques ou aérauliques ou en cas de disfonctionnement de tous ordres pour la sécurité des personnes et la pérennité de l'installation. Le support de circuit imprimé 3 comporte des étages électroniques 5 autorisant le choix de périphériques externes de commande de toute nature y compris d'étages 5 permettant le codage et l'acceptation de protocoles clients avec des composants de synchronisation des dits périphériques avec le dispositif de motorisation et les autres étages électroniques 5. Il permet d'accéder à tous fonctions et services sans exclusions, support de circuit imprimé 3 comportant des étages électroniques 5 pour l'apprentissage, l'enregistrement et la conservation des paramètres acquis. Le support de circuit imprimé comporte des étages électroniques 5 pour assister certaines fonctions à paramètres avec des moyens d'incrémentation électroniques et de contrôle de diverses puissances autorisées aux fins d'une mise en route et d'une utilisation aisée pour tout utilisateur sans besoins de connaissances particulières et afin de garantir la durée de vie optimum de l'ensemble moteur et dispositif intermédiaire 2.

L'invention comprend encore d'autres variantes de réalisation ci-dessous :

Le circuit électronique 3 comporte des moyens de commande basculants dits « Switch » et organes de commande 28 manuels et directs pour permettre toutes interventions de base à toute opération de service ou de maintenance et autant en cas de disfonctionnement de périphériques, le tout accessible après dépôt du couvercle 17 de boitier 2.

Un second mode de réalisation selon l'invention, consiste à réduire le diamètre dudit boitier intermédiaire 2 pour permettre son insertion jointive dans le boitier moteur dont la longueur a été adaptée à ces effets d'augmenter la capacité de dissipation de la chaleur d'une part et d'autre part, de réduire les travaux d'installation du dispositif de motorisation à un seul taraudage par moteur, ce qui est avantageux en rénovation et surtout en cas de systèmes de l'art antérieurs installés et de mise à profit des installations filaires existantes.

L'avantage est optimum car la motorisation ici ne nécessite plus qu'une connexion d'alimentation lorsque la commande se fait à distance.

L'invention satisfait donc les objectifs de solutions aux problèmes posés et prévoyant l'utilisation d'un boitier intermédiaire 2 conforme à celui du système de motorisations, le boîtier étant distinct d'un boitier de motorisation d'un ensemble ouvrant pivotant articulé sur des gonds pour l'automatisation du système ouvrant complet, avec échanges de données entre le système et des périphériques externes de toute nature, dont principalement des moyens de commande des fonctions acceptant tout codage ou protocole personnalisé client, comportant un boitier hermétique 2 installé avec un tamis 6 de scellement périphérique standardisé à tous les boitiers pour faire dissipateur thermique encastrable dans un ouvrage de bâtiment, lequel boitier 2 comporte un couvercle 17 d'accès au contenu, lequel contenu est au moins un support 3 de circuits électroniques pour l'alimentation transformée et autocontrôlées 4, la mise en route 5, l'apprentissage 5, la mémorisation des paramétrages de fonctionnement et de sécurité 5, le fonctionnement de services utilisateurs 5, le contrôle et l'enregistrement des opérations 5, le tout 4, 5 constituant un système ouvert et évolutif, dont les commandes peuvent être filaires, ou par ondes de toute nature, constituant en tout un système d'automatisation et dissipateur de chaleur 1, d'au moins un ouvrant adapté tant en rénovation qu'en construction neuve, apte à autoriser tous types de périphériques et toutes interventions pour quelques raisons qui soient, et apte à être posé et utilisé par toute personne sans connaissances particulières avec avantageusement tous moyens garantissant sa longévité pour un fonctionnement sécurisé.

Le système de motorisation 1 selon l'invention concerne également l'utilisation pour l'automatisation de la motorisation, entre autres de volets de fenêtres, porte-fenêtre, portes ou analogues dans des ouvrages de bâtiments.

### SIGNES DE REFERENCE

- 1: Système de motorisation / Ensemble
- 2: Boitier intermédiaire
- 3: Carte électronique / Circuits imprimés
- 4: Composants d'alimentation, de puissance
- 5.: Composants de commande, contrôle, sécurité, gestion, fonctions, ... / Etages électroniques
- 6.: Tamis de scellement
- 7.: Gorges longitudinales
- 8.: Paroi externe
- 9.: ouverture longitudinale / Canal en "C"
- 10.: Lèvres
- 11.: Longueur de gorge
- 12.: Longueur de boitier / Profondeur de boitier
- 13.: Ouverture traversante / Lumière
- 14.: Couvercle
- 15.: Paroi externe
- 16.: Embases
- 17.: Fond de boitier
- 18.: lumière de fixation de la platine
- 19.: Platine d'installation, de fixation
- 20.: Cylindres surmoulés filetés
- 21.: Face avant du boitier
- 22.: Aile
- 23.: Seconde aile
- 24.: Aile de liaison / Liaison perpendiculaire
- 25.: Vis de fixation hexagonale
- 26.: Enduit de surface
- 27.: Filetage
- 28.: Switch / Organes de commande
- 29.: Connexions

Les signes de référence insérés après les caractéristiques techniques mentionnées dans les revendications ont pour seul but de faciliter la compréhension de ces dernières et n'en limitent aucunement la portée.

## Revendications

1. Système de motorisation (1) pour au moins un ouvrant, un ouvrant mobile muni d'au moins une paire de paumelles, sur des gonds solidaires des parois d'un ouvrage de bâtiment et jouxtant une ouverture telle que fenêtre, porte-fenêtre ou analogue, comportant un moteur, un motoréducteur, logé dans un boîtier cylindrique encastrable enveloppé d'un tamis cylindrique de scellement, une carte électronique de commande avec circuit d'arrêt du moteur 9 µm boîtier intermédiaire (2) distinct du boîtier moteur pour loger une carte électronique (3) avec des composants d'alimentation (4) du moteur, associée à une carte électronique cumulant les composants (5) de commandes, de paramétrages, de contrôle, de sécurité et de gestion de tous les services et fonctions autonomes ou dirigées, nécessaires et suffisants pour leur exécution et le fonctionnement sécurisé du système de motorisation (1) **caractérisé en ce que** ledit boitier intermédiaire (2) comporte au moins deux gorges (7) longitudinales réalisées dans la paroi externe (8) du boitier intermédiaire (2) pour la réception distinctes des fils d'alimentation en énergie électrique et des moyens filaires de transfert, d'échange de données avec moins un périphérique de commande et ou de contrôle de toutes ou parties des fonctions du moteur.

2. Système de motorisation (1) selon la revendication 1, comportant un boîtier intermédiaire (2) distinct du boîtier moteur dans lequel le boitier intermédiaire (2) associe un tamis de scellement (6) périphérique de conformité identique à celui du boîtier moteur comme dissipateur de chaleur pour pérenniser la carte électronique (3) d'alimentation et le boitier intermédiaire (2) est de diamètre identique à celui du boîtier moteur pour réduire l'outillage, simplifier la pose, autoriser le cas échéant sa juxtaposition avec le boîtier moteur dans une unique lumière d'encastrement de l'ouvrage de bâtiment.

3. Système de motorisation (1) selon la revendication 3 2, comportant un boîtier intermédiaire (2) distinct du boîtier moteur dans lequel les gorges (7) de sections circulaires débouchent sur leur longueur, partiellement ou totalement, sur la paroi externe (8), réalisant ainsi une ouverture longitudinale (9) un canal configuré en C (9) de largeur suffisante pour l'insertion un à un et le maintient de fils d'alimentation en énergie électrique et de moyens filaires de transfert, d'échange de données, et en ce que les lèvres (10) du canal en C (9) et l' écartement de leur ouverture forment retenue et chacune de leur section autorise la réception de plusieurs fils et en ce que les gorges (7) sont de longueur (11) inférieure à celle (12) du boîtier (2) pour réaliser à l'arrière du couvercle (14) de boîtier (2), avec une lumière (13) traversant dans l'épaisseur dudit boîtier, un passage de fils et donc un accès dans le boîtier (2) pour permettre leur branchement sur les composants (4) (5) idoines logés sur au moins une carte (3) et ce faisant permettre une solidarisation jointive du couvercle (14) sur le boîtier (2) et un étanchéité améliorée de l'ensemble.

4. Système de motorisation (1) selon la revendication 1, comportant un boîtier intermédiaire (2) distinct du boîtier moteur dans lequel le boîtier (2) comporte sur sa paroi interne (15) deux embases (16) longitudinales rapportées ou moulées avec le boîtier (2), lesquelles embases (16) sont quasi diamétralement opposées pour autoriser une largeur maximale d'au moins un support de circuit imprimé (3) séparant le volume du boîtier (2) en au moins deux sections de volumes suffisants n'imposant aucun sens d'assemblage et ou autorisant de loger tous types de composants électroniques (4) (5) idoines à l'alimentation, l'asservissement et les connexions de tous types de périphériques externes par fils ou par ondes de tout genre.

5. Système de motorisation (1) selon la revendication 1, comportant un boîtier intermédiaire (2) distinct du boîtier moteur dans lequel le boîtier (2) comporte traversant sur son fond (17) une lumière de fixation (18) de la platine d'installation (19) solidarisant la carte (3) sur le dit fond (17) en prenant en étau au moins un composant de puissance d'alimentation (4), générateur de chaleur, pour faire de cet assemblage un dissipateur thermique, lequel boîtier (2) comporte en outre diamétralement opposé sur sa paroi interne et disposé longitudinalement deux cylindres (20) creux filetés surmoulés avec le boîtier (2), débouchant sur l'ouverture du boîtier sur sa face avant (21) et aptes à recevoir les vis de fixations d'un couvercle (14) de boîtier (2), typiquement le système de motorisation (1) comportant un boîtier intermédiaire (2) distinct du boîtier moteur dans lequel la platine d'installation (19) solidarisant la carte (3) est conçue avec deux ailes (22, 23) quasi parallèles consécutives solidarisées chacune (22) à l'autre (23) avec l'une de leur extrémité par une aile de liaison (24) de dimension adaptée à la section d'au moins un composant de puissance (4) à clamper sur le fond (17) du boîtier (2), laquelle aile de liaison (24) est quasi perpendiculaire aux deux ailes parallèles (22, 23) dont une aile (22) constitue le moyen recevant la vis de fixation (25) sur le fond (17) du boitier (2) sur lequel l'aile (22) s'applique jointivement tandis que la seconde aile (23) comporte un enduit de surface (26) amortisseur de pression et isolant pour ne pas détériorer un quelconque composant (4, 5) soit par effet mécanique soit par conduction électrique, la dite seconde aile (23) pouvant être positionnée non parallèle par rapport à la première (22) lors de la fixation et grâce à la liaison perpendiculaire (24) légèrement élastique et ce suffisamment pour permettre une inclinaison de la seconde aile (23) et réaliser un effort additionnel de solidarisation par contact d'au moins un composant de puissance (4) sur le fond (17) du boîtier (2) et assurer ainsi un boîtier (2) dissipateur de chaleur et encore de permettre une intervention aisée sur la carte (3) pour son montage dans le boîtier (2) ou pour exemple, de maintenance, par la face avant du boiter (21) en toutes circonstances, ce procédé de solidarisation est réalisé avec une vis (25) de section hexagonale courante, de longueur maximale égale à la profondeur (12) du boitier (2) pour une prise en main et un positionnement aisé lors des interventions de fixation de la platine (19), ou inversement, son extrémité comporte un filetage (27) adapté à la lumière (18) dudit fond (17) de boitier (2).

6. Système de motorisation (1) selon la revendication **4**, comportant un boîtier intermédiaire (2) distinct du boîtier moteur dans lequel le support de circuit (3) imprimé a une dimension maximale délimitée par l'écartement des embases (16) du boitier (2) les plans d'extrémités internes (21, 7) du boitier, lequel support de composants (3) est un système ouvert et évolutif comportant des moyens de connexion (29) d'alimentation et ou de transfert de données, une mise à la masse, et des composants (4) d'alimentation et de transformation en basse tension auto régulée, des étages électroniques (5) pour l'apprentissage et l'intelligence électronique, le tout aux fins de commande de l'ouvrant en ouverture ou en fermeture ou en entrebâillement, pour le contrôle et l'ordonnancement des déplacements de l'ouvrant, pour la mise en sécurité de l'ouvrant en cas d'obstacles physiques ou aérauliques ou en cas de disfonctionnement de tous ordres pour la sécurité des personnes et la pérennité de l'installation, support de circuit imprimé (3) comportant des étages électroniques (5) autorisant le choix de périphériques externes de commande de toute nature y compris d'étages (5) permettant le codage et l'acceptation de protocoles clients avec des composants de synchronisation des dits périphériques avec le dispositif de motorisation et les autres étages électroniques (5), et encore permettant d'accéder à tous fonctions et services sans exclusions, support de circuit imprimé ((3)) comportant des étages électroniques (5) pour l'apprentissage, l'enregistrement et la conservation des paramètres acquis, support de circuit imprimé comportant des étages électroniques (5) pour assister certaines fonctions à paramètres avec des moyens d'incrémentation électroniques et de contrôle de diverses puissances autorisées aux fins d'une mise en route et d'une utilisation aisée pour tout utilisateur sans besoins de connaissances particulières et afin de garantir la durée de vie optimum de l'ensemble moteur et dispositif intermédiaire (2).

7. Système de motorisation (1) selon les revendications **1**, **4** ou **6,** comportant un boîtier intermédiaire (2) distinct du boîtier moteur dans lequel le circuit électronique (3) comporte des moyens de commande basculants dits « Switch » et organes de commande (28) manuels et directs pour permettre toutes interventions de base à toute opération de service ou de maintenance et autant en cas de disfonctionnement de périphériques, le tout accessible après dépôt du couvercle (17) de boitier (2).

8. Système de motorisation (1) selon l'une des revendications 1 à **7**, comportant un boîtier intermédiaire (2) distinct du boîtier moteur dans lequel, en second mode de réalisation, l'invention réduit le diamètre dudit boitier intermédiaire (2) pour permettre son insertion jointive dans le boitier moteur dont la longueur a été adaptée à ces effets d'augmenter la capacité de dissipation de la chaleur d'une part et d'autre part, de réduire les travaux d'installation du dispositif de motorisation à un seul taraudage par moteur, ce qui est avantageux en rénovation et surtout en cas de systèmes de l'art antérieurs installés et de mise à profit des installations filaires existantes.

9. Utilisation d'un boitier intermédiaire (2) conforme à celui du système de motorisation (1) suivant l'une quelconque des revendications **1** à **8**, le boîtier étant distinct d'un boitier de motorisation d'un ensemble ouvrant pivotant articulé sur des gonds pour l'automatisation du système ouvrant complet, avec échanges de données entre le système et des périphériques externes de toute nature, dont principalement des moyens de commande des fonctions acceptant tout codage ou protocole personnalisé client, comportant un boitier hermétique (2) installé avec un tamis (6) de scellement périphérique standardisé à tous les boitiers pour faire dissipateur thermique encastrable dans un ouvrage de bâtiment, lequel boitier (2) comporte un couvercle (17) d'accès au contenu, lequel contenu est au moins un support (3) de circuits électroniques pour l'alimentation transformée et autocontrôlées (4), la mise en route (5), l'apprentissage (5), la mémorisation des paramétrages de fonctionnement et de sécurité (5), le fonctionnement de services utilisateurs (5), le contrôle et l'enregistrement des opérations (5), le tout (4) (5) constituant un système ouvert et évolutif, dont les commandes peuvent être filaires , ou par ondes de toute nature, constituant en tout un système d'automatisation et dissipateur de chaleur (1), d'au moins un ouvrant adapté tant en rénovation qu'en construction neuve, apte à autoriser tous types de périphériques et toutes interventions pour quelques raisons qui soient, et apte à être posé et utilisé par toute personne sans connaissances particulières avec avantageusement tous moyens garantissant sa longévité pour un fonctionnement sécurisé ; pour l'automatisation de la motorisation entre autres de volets de fenêtres, porte-fenêtre, portes ou analogues dans des ouvrages de bâtiments.

## Claims

1. System of motorisation (1) for at least one leaf, an opening leaf fitted with at least one pair of hinge plates on hinge axes integral with the walls of a building structure and next to an opening such as a window, French window or similar, comprising a motor, a gear motor, arranged in a recessable cylindrical housing, enclosed in a cylindrical anchoring screen, an electronic control board with a motor cutout circuit, an intermediate housing (2) separate to the motor housing to accommodate an electronic board (3) with power supply components (4) for the motor, associated with an electronic board with all the command, setting, control, security and management components (5) for all the autonomous or controlled services and functions necessary and sufficient to their execution and the secure functioning of the motorisation system (1) **characterised in that** the said intermediate housing (2) includes at least two longitudinal grooves (7) formed in the outer wall (8) of the intermediate housing (2) to separately hold the power supply wires and the wire means of transferring and exchanging data with at least one peripheral for commanding and/or controlling all or part of the motor functions.

2. System of motorisation (1) according to claim 1 including an intermediate housing (2) separate to the motor housing in which the intermediate housing (2) includes a peripheral anchoring screen (6) of identical conformation to that of the motor housing as a heat sink to increase the life of the electronic supply board (3), and the intermediate housing (2) is of the same diameter as that of the motor housing to reduce the tools needed, simplify installation, allow its juxtaposition, where appropriate, with the motor housing in a single recess in the building structure.

3. System of motorisation (1) according to claim 2 including an intermediate housing (2) separate to the motor housing in which the circular section grooves (7) open along their length partially or totally onto the outer wall (8), thus forming a longitudinal opening (9) a C-shaped channel (9) of sufficient width to insert one by one and hold in place the power supply wires and the wire means of transferring and exchanging data, and in which the lips (10) of the C-shaped channel (9) and the width of their opening form a retaining element and each of their sections allows them to receive several wires and in which the grooves (7) are of a length (11) shorter than that (12) of the housing (2) to form at the back of the cover (14) of the housing (2), with an opening (13) passing through the thickness of the said housing, a passage for the wires and therefore an access to the housing (2) to allow them to be connected on the appropriate components (4) (5) housed on at least one board (3) and by doing so to allow the close fitting of the cover (14) on the housing (2) and a better seal for the whole assembly.

4. System of motorisation (1) according to claim 1 including an intermediate housing (2) separate to the motor housing in which the housing (2) includes on its inner wall (15) two longitudinal bases (16) fixed onto or moulded into the housing (2), which bases (16) are virtually diametrically opposite each other in order to allow a maximum width of at least one printed circuit (3) holder separating the volume of the housing into at least two sections of sufficient volume not imposing any direction of assembly and/or allowing all types of electronic components (4) (5) to be housed appropriate for the power supply, control and connection of all types of external peripherals controlled by wires or any kind of waves.

5. System of motorisation (1) according to claim 1 including an intermediate housing (2) separate to the motor housing in which the housing (2) includes through its back wall (17) an opening for fastening (18) the mounting plate (19) fixing the board (3) onto the said back wall (17) holding as in a vice at least one power component (4), which generates heat, to make this assembly a heat sink, which housing (2) further includes diametrically opposite on its inner wall and placed longitudinally two hollow, threaded cylinders (20) overmoulded with the housing (2), opening onto the opening of the housing in its front wall (21) and adapted to receive the fastening screws for the cover (14) of the housing (2), typically system of motorisation (1) according to claim 1 including an intermediate housing (2) separate to the motor housing in which the mounting plate (19) fixing the board (3) is designed with two flanges (22, 23) virtually parallel, consecutive and attached one (22) to the other (23) with one of their ends by a connecting flange (24) of dimensions adapted to the cross section of at least one power component (4) to be clamped onto the back wall (17) of the housing (2), which connecting flange (24) is virtually perpendicular to the two parallel flanges (22, 23) of which one flange (22) (22) constitutes the means receiving the screw (25) fastening onto the back wall (17) of the housing (2) onto which the flange (22) is closely joined whilst the second flange (23) has a pressure absorbing, insulating surface coating (26) so as not to damage any of the components (4) (5) either by mechanical action or by electrical conduction, the said second flange (23) being able to be positioned non-parallel to the first (22) at the time of fastening and thanks to the perpendicular connection (24) which is slightly elastic and sufficiently so to enable the second flange (23) to be tilted and create an additional joining effort by contact of at least one power component (4) on the back wall (17) of the housing (2) thus ensuring that the housing (2) acts as a heat sink and also allows easy intervention on the board (3) for its fitting in the housing (2) or for example, maintenance, via the front of the housing (21) in all circumstances, this joining process being accomplished with a common hexagonal section screw (25), with a maximum length equal to the depth (12) of the housing (2) for easy handling and positioning during the operation to fix the plate (19), or vice versa, its end including a thread (27) adapted to the opening (18) in the back wall (17) of the housing (2).

6. System of motorisation (1) according to claim 4 including an intermediate housing (2) separate to the motor housing in which the maximum dimensions of the printed circuit (3) holder are limited by the space between the bases (16) in the housing (2) and the inner end planes (21, 7) of the housing, which component (3) holder is an open-ended and upgradable system including means of connecting (29) a power supply and/or data transfer device, an earthing device, and power supply and self-monitored low voltage transformation components (4), electronic modules (5) for learning and electronic intelligence, all for the purpose of controlling the opening, partial opening and closing of the leaf, for the control and sequencing of the movements of the leaf, for the safe operation of the leaf in the event of physical or airborne obstacles or in the event of malfunctions of any kind for the safety of people and the long life of the installation, the printed circuit (3) holder including electronic modules (5) allowing the choice of external command peripherals of any nature including modules (5) allowing the encoding and acceptance of customers' protocols with components for synchronising the said peripherals with the motorisation system and the other electronic modules (5) and also allowing access to all functions and services without exception, printed circuit (3) holder including electronic modules (5) for the learning, saving and retention of the settings acquired, printed circuit holder including electronic modules (5) to assist certain functions with settings with electronic means of incrementation and control of various power supplies authorised for the purpose of starting and easy use for any user without any need for any particular knowledge and in order to guarantee the optimum service life of the motor unit and intermediate device (2).

7. System of motorisation (1) according to claims 1, 4 or 6, including an intermediate housing (2) separate to the motor housing in which the electronic circuit (3) includes switch-type control means and direct manual controls (28) to allow all basic interventions, service or maintenance operations, and also in the case of the malfunctioning of peripherals, all accessible after removing the cover (17) of the housing (2).

8. System of motorisation (1) according to claims 1 to 7 including an intermediate housing (2) separate to the motor housing in which, in a second embodiment, the invention reduces the diameter of the said intermediate housing (2) to enable its joined insertion into the motor housing whose length has been adapted accordingly to increase the heat dissipation capacity on either side, to reduce the work required to install the motorisation system to a single tapping for each motor, which is advantageous in the case of renovation work and above all in prior art systems already installed as the existing wiring installations can be used.

9. Use of an intermediate housing (2) conforming to that of the system of motorisation (1) according to any one of claims 1 to 8, the housing being separate to a motor housing for a leaf pivoting on hinge axes for the automation of the complete opening system with the exchanging of data between the system and external peripherals of any nature, including mainly means of controlling functions accepting any encoding or customer's own protocol, including a sealed housing (2) installed with a peripheral anchoring screen (6) standardised for all the housings to serve as a heat sink which can be built into a building structure, which housing (2) includes a cover (17) to access the contents, which contents consist of at least one holder (3) for electronic circuits for the transformed and self-monitored power supply (4), starting (5), learning (5), the storage of the operational and security settings (5), the operation of user functions (5), the control and recording of operations (5), all of which (4) (5) form an open-ended, upgradable system, which may be controlled by wires or waves of any nature, constituting together an automation and heat dissipation system (1), for at least one adapted leaf, both in renovation work and new build situations, adapted to allow all types of peripherals and all interventions for any reason whatever, and able to be installed and used by anyone without any particular knowledge with advantageously all means of guaranteeing its longevity and secure use; for the automation of the motorisation among other things of shutters for windows, French windows, doors or similar on building structures.

## Patentansprüche

1. Motorisierungssystem (1) für mindestens ein Öffnungselement, ein bewegliches Öffnungselement mit mindestens einem Paar Türangeln, auf Türanschlägen, die fest mit den Wandungen eines Bauwerks verbunden sind und direkt an eine Öffnung wie ein Fenster, eine Balkon- oder Terrassentür oder dergleichen angrenzen, welches einen Motor und ein Untersetzungsgetriebe aufweist, das in einem einlassbaren zylinderförmigen Gehäuse angeordnet und von einem zylinderförmigen Abschlusssieb umschlossen ist, sowie eine elektronische Steuerungskarte mit einer Schaltung zum Abschalten des Motors, sowie ein vom Motorgehäuse getrenntes zwischengeschaltetes Gehäuse (2) für zur Unterbringung einer Elektronikkarte (3) mit Bauteilen für die Stromversorgung (4) des Motors, welche einer Elektronikkarte zugeordnet ist, in welcher die Bauelemente (5) für die Steuerung, die Erkennung von Kennwerten, die Ansteuerung, die Sicherheit und die Verwaltung aller autonomen oder gelenkten Betriebsformen und Funktionen zusammengefasst sind, die für deren Ausführung und die abgesicherte Funktionsweise des Motorisierungssystems erforderlich und ausreichend sind, **dadurch gekennzeichnet, dass** das zwischengeschaltete Gehäuse (2) mindestens zwei in Längsrichtung verlaufende Auskehlungen (7) aufweist, die in der Außenwandung (8) des zwischengeschalteten Gehäuses (2) für die getrennte Aufnahme von Stromversorgungsleitungen und von drahtförmigen Übertragungseinrichtungen, für den Datenaustausch mit mindestens einem Steuergerät in der Peripherie und/oder Geräten zur Ansteuerung aller Funktionen des Motor oder eines Teils derselben ausgebildet sind.

2. Motorisierungssystem (1) nach Anspruch 1, welches ein vom Motorgehäuse getrenntes zwischengeschaltetes Gehäuse (2) aufweist, bei welchem das zwischengeschaltete Gehäuse (2) ein peripheres Abschlusssieb (6) mit identischer Formausbildung dem Motorgehäuse als Wärmetauscher für die lange Lebensdauer der Elektronikkarte (3) zuordnet und das zwischengeschaltete Gehäuse (2) einen Durchmesser aufweist, der zur Reduzierung der Werkzeugausrüstung, zur Vereinfachung des Einbaus, gegebenenfalls zur Ermöglichung der Anordnung direkt neben dem Motorgehäuse in einer einzigen Einbauöffnung in dem Bauwerk identisch mit dem Durchmesser des Motorgehäuses ist.

3. Motorisierungssystem (1) nach Anspruch 2, welches ein vom Motorgehäuse getrenntes zwischengeschaltetes Gehäuse (2) aufweist, bei welchem die Auskehlungen (7) mit kreisförmigem Querschnitt über ihre Länge teilweise oder insgesamt zur Außenwandung (8) münden und somit eine Längsöffnung (9) in einem Kanal ausbilden, der C-förmig (9) ist und eine ausreichende Breite zum Einführen von Stromversorgungsleitungen nach einander und zu deren Halterung besitzt, sowie von drahtförmigen Einrichtungen für die Übertragung von Daten und für den Datenaustausch, und **dadurch gekennzeichnet, dass** die Lippen (10) des C-förmigen Kanals (9) und die Beabstandung ihrer Öffnung eine Halteeinrichtung bilden und ihr jeweiliger Querschnitt die Aufnahme von mehreren Leitungen gestattet, und dass die Auskehlungen (7) eine Länge (11) besitzen, die kleiner als die Länge (11) des Gehäuses (2) ist, um so die Rückseite des Gehäuses (2) unter Ausbildung einer Längsöffnung (13) zu bilden, welche durch die Dicke des Gehäuses hindurch geht, sowie einen Durchlass für die Leitungen und somit einen Zugang in das Gehäuse (2) zu ermöglichen, um so deren Anschluss auf geeigneten Bauelementen (4) (5) auf mindestens einer Karte (3) zu gestatteten, und zwar so, dass es möglich wird, eine feste anstoßende Verbindung des Deckels (14) auf dem Gehäuse (2) und eine bessere Abdichtung der gesamten Baugruppe zu gestatten.

4. Motorisierungssystem (1) nach Anspruch 1, welches ein vom Motorgehäuse getrenntes zwischengeschaltetes Gehäuse (2) aufweist, bei welchem das Gehäuse (2) auf seiner Innenwandung (15) zwei in Längsrichtung verlaufende Sockel (19) aufweist, die an dem Gehäuse (2) angesetzt oder angeformt sind, wobei die Sockel (16) sozusagen diametral einander gegenüber liegen, um eine maximale Breite von mindestens einem Träger eines Trägers einer gedruckten Schaltung (3) zu ermöglichen, wobei der Raum des Gehäuses (2) in mindestens zwei Raumabschnitte von ausreichendem Volumen getrennt wird, und dabei keinerlei Montagerichtung zwingend wird oder die Aufnahme von elektronischen Bauelementen (4) (5) jedweder Art möglich wird, die zur Versorgung, Ansteuerung und die Anschlüsse jedweder Art von externen Peripheriegeräten in verdrahteter Form oder mittels Wellen jeglicher Art geeignet sind.

5. Motorisierungssystem (1) nach Anspruch 1, welches ein vom Motorgehäuse getrenntes zwischengeschaltetes Gehäuse (2) aufweist, bei welchem das Gehäuse (2) eine langgestreckte Öffnung (18) für die Befestigung der Installationsplatine (19) aufweist, welche durch den Boden (17) geführt ist, wobei die Platine die Karte (3) auf dem Boden (17) fest verbindet und dabei schraubstockartig mindestens ein Bauelement für die Versorgungsspannung (4), einen Wärmeerzeuger, um aus diesem Verbund einen Wärmeableiter zu machen, wobei das Gehäuse (2) außerdem diametral entgegengesetzt auf seiner Innenwandung in Längsrichtung angeordnet zwei hohe Zylinder (20) mit Gewinde aufweist, die auf dem Gehäuse (2) überformt sind und zur Öffnung des Gehäuses hin auf dessen Vorderseite (21) münden und zur Aufnahme von Befestigungsschrauben eines Deckels (14) des Gehäuses (2) geeignet sind, wobei im typischen Fall das Motorisierungssystem (1) ein vom Motorgehäuse getrenntes zwischengeschaltetes Gehäuse (2) aufweist, bei welchem die Installationsplatine (19), welche die Karte (3) fest verbindet, mit zwei sozusagen parallelen Flanschen (22, 23) ausgelegt ist, die auf einander folgen und jeweils mit einem ihrer Enden mittels eines Verbindungsflansches (24) fest mit einander verbunden sind, wobei dieser Verbindungsflansch eine an den Querschnitt von mindestens einem Leistungsbauteil (4) angepasst ist, das auf dem Boden (17) des Gehäuses (2) festzuspannen ist, wobei der Verbindungsflansch (24) quasi senkrecht zu den beiden parallelen Flanschen (22, 23) steht, von denen ein Flansch (22) die Einrichtung zur Aufnahme der Befestigungsschraube (25) auf dem Boden (17) des Gehäuses (2) darstellt, auf dem sich der Flansch (22) anstoßen abstützt, während der zweite Flansch (23) einen Oberflächenaufstrich (26) aufweist, welcher den Druck dämpft und isolierend wirkt, damit nicht irgendein Bauteil (4, 5) durch mechanische Einwirkung oder elektrische Leitung beschädigt wird, wobei der zweite Flansch (23) in einer Lage positioniert werden kann, die während der Befestigung nicht parallel zum ersten Flansch (22) verläuft und damit dank der senkrechten leicht elastischen Verbindung (24) in ausreichendem Maß eine Schrägstellung des zweiten Flansches (23) ermöglicht wird und eine zusätzliche Kraft zur festen Verbindung durch Kontakt von mindestens einem Leistungsbauteil (4) auf dem Boden (17) des Gehäuses (2) realisiert wird und somit ein Gehäuse (2) als Wärmeableiter gewährleistet wird und auch eine vereinfachte Möglichkeit zu Eingriffen auf der Karte (3) zu deren Montage in dem Gehäuse (2) oder beispielsweise zur Wartung über die Vorderseite des Gehäuses (21) unter allen Umständen geschaffen wird, wobei dieses Verfahren zur festen Verbindung mit einer Schraube (25) mit regelmäßigem sechseckigem Querschnitt ausgeführt wird, deren größte Länge gleich der Tiefe (12) des Gehäuses (2) zum Erfassen mit der Hand und für eine vereinfachte Positionierung bei Eingriffen zur Befestigung der Platine (19) ist oder umgekehrt deren Ende ein Gewinde (27) aufweist, das an die langgestreckte Öffnung (18) im Boden (17) des Gehäuses (2) angepasst ist.

6. Motorisierungssystem (1) nach Anspruch 4, welches ein vom Motorgehäuse getrenntes zwischengeschaltetes Gehäuse (2) aufweist, bei welchem der Träger mit der gedruckten Schaltung (3) eine maximale Größe aufweist, die durch den Abstand der Sockel (16) des Gehäuses (2) von den Ebenen der innen liegenden Enden (21, 7) des Gehäuses begrenzt ist, wobei der Bauteilträger (3) ein offenes System mit Entwicklungspotential darstellt und Einrichtungen für die elektrische Verbindung (29) zur Versorgung oder für die Datenübertragung, eine Erdung und Bauelemente (4) zur Versorgung und selbstgeregelte Umwandlung in Niederspannung sowie Elektronikstufen (5) für Lernfunktionen und die elektronische Intelligenz aufweist, wobei diese Einrichtungen insgesamt zum Zwecke der Steuerung des Öffnungsteils zum Öffnen oder Schließen oder Offenstehen, zur Ansteuerung und Vorbereitung der Verlagerungen des Öffnungsteils, zur Absicherung des Öffnungsteils im Falle physikalischer oder lufttechnischer Hindernisse oder im Falle von Funktionsstörungen jeglicher Größenordnung für die Sicherheit von Personen und die fortgesetzte Funktionsfähigkeit der Anlage vorgesehen sind, wobei der Träger (3) für die gedruckte Schaltung Elektronikstufen (5) aufweist, welche die Auswahl externer Peripheriegeräte zur Steuerung jedweder Art aufweist, einschließlich von Stufen (5), welche die Kodierung und Annahme von Kundenprotokollen mit Bauelementen zur Synchronisierung der peripheren Geräte mit der Motorisierungsvorrichtung und den anderen Elektronikstufen (5) gestatten und darüber hinaus den Zugriff auf alle Funktionen und Dienste, ohne Ausschlüsse, ermöglichen, wobei der Träger (3) mit der gedruckten Schaltung Elektronikstufen (5) für eine Lernfunktion, die Registrierung und Speicherung von erfassten Parametern aufweist, wobei der Träger mit der gedruckten Schaltung Elektronikstufen (5) zur Unterstützung bestimmter Funktionen mit Parametern aufweist, mit elektronischen Einrichtungen zur Hochschaltung und zur Steuerung verschiedener zulässiger Leistungsstufen zur Inbetriebnahme und vereinfachten Verwendung für jeden Benutzer ohne Erfordernis spezieller Kenntnisse, und um die optimale Lebensdauer der gesamten Baugruppe aus Motor und zwischengeschalteter Vorrichtung (2) zu gewährleisten.

7. Motorisierungssystem (1) nach den Ansprüchen 1, 4 oder 6, welches ein vom Motorgehäuse getrenntes zwischengeschaltetes Gehäuse (2) aufweist, bei welchem die elektronische Schaltung (3) Einrichtungen zur kippbaren Steuerung, sogenannten "Switches" aufweist, sowie Betätigungselemente (28) zur manuellen und direkten Betätigung, um jegliche Grundeingriffe bei jeder Service- oder Wartungsarbeit und vor allem bei Funktionsstörungen an den Peripheriegeräten zu ermöglichen, wobei das gesamte System nach dem Ablegen des Deckels (17) des Gehäuses (2) zugänglich ist.

8. Motorisierungssystem (1) nach einem der Ansprüche 1 bis 7, welches ein vom Motorgehäuse getrenntes zwischengeschaltetes Gehäuse (2) aufweist, bei welchem in einer zweiten Ausführungsform die Erfindung den Durchmesser des zwischengeschalteten Gehäuses (2) verringert, um so dessen Einsetzen bzw. Anschließen in dem Motorgehäuse zu ermöglichen, dessen Länge zu diesem Zweck angepasst wurde, um so die Wärmeabstrahlfähigkeit zu beiden Seiten zu erhöhen, um die Arbeiten beim Einbau der Motorisierungseinrichtung auf das motorisierte Schneiden eines einzigen Innengewindes zu verringern, was bei Renovierung und vor allem bei bereits eingebauten Systemen nach dem Stand der Technik und zur Nutzung schon vorhandener Drahtinstallationen von Vorteil ist.

9. Verwendung eines zwischengeschalteten Gehäuses (2) entsprechend dem zwischengeschalteten Gehäuse bei dem Motorisierungssystem (1) nach den Ansprüchen 1 bis 8, wobei das Gehäuse getrennt von einem Motorisierungsgehäuse einer Baugruppe zum Öffnen unter Verschwenken vorgesehen ist, die auf Angeln zur Automatisierung des gesamten Öffnungssystems angelenkt ist, mit Datenaustausch zwischen dem System und externen peripheren Geräten jedweder Art, deren Einrichtungen zu Steuerung der Funktionen in erster Linie jegliche personalisierte Kodierung eines Kunden oder jedwedes personalisiertes Kundenprotokoll akzeptieren, welches ein mit einem peripheren zylinderförmigen Abschlusssieb eingebautes hermetisch abgeschlossenes Gehäuse (2) aufweist, das für alle Gehäuse standardisiert ist, um einen einlassbaren Wärmeableiter in einem Bauwerk zu bilden, wobei das Gehäuse (2) einen Deckel (17) für den Zugriff zu seinem Inhalt aufweist, der mindestens aus einem Träger (3) für elektronische Schaltungen für die transformierte und selbstgeregelte Stromversorgung (4), die Inbetriebnahme (5), eine Lernfunktion (5), die Abspeicherung von Betriebsparametern und Sicherheitsparametern (5), den Betrieb von Benutzerdiensten (5), die Steuerung und Aufzeichnung von Arbeitsgängen (5) besteht, wobei diese in ihrer Gesamtheit (4) (5) ein offenes und entwicklungsfähiges System bilden, deren Ansteuerungen über Drahtverbindungen oder über Wellen jedweder Art sein können und insgesamt ein System zur Automatisierung und zur Wärmeabstrahlung (1) für mindestens ein Öffnungselement bilden, das sowohl bei Renovierung als auch bei Neubau einsetzbar und in der Lage ist, alle Arten von peripheren Geräten und von jeglichen Eingriffen aus welchen Gründen auch immer zu gestatten und von jedermann ohne besondere Kenntnisse in vorteilhafter Weise eingebaut und eingesetzt werden kann, wobei alle Einrichtungen die lange Lebensdauer für einen sicheren Betrieb gewährleisten, zur Automatisierung der Motorisierung unter anderem von Fensterläden, Balkon- und Terrassentüren, Türen oder ähnlichen Bauteilen in Bauwerken.
